# EUROPÄISCHE PATENTSCHRIFT

(11) **EP 2 920 851 B1**
(45) Veröffentlichungstag und Bekanntmachung des Hinweises auf die Patenterteilung: **01.02.2017**
(21) Anmeldenummer: 13811520.9
(22) Anmeldetag: 19.12.2013
(51) Int. Cl.: H01R 13/703, H01R 24/78, H01R 29/00, H01R 9/24, H01R 25/00, H01R 24/76, H01R 103/00

(54) **GERÄTESOCKEL FÜR EINE ELEKTRISCHE STECKDOSE**
DEVICE SOCKET FOR AN ELECTRIC OUTLET
SOCLE D'APPAREIL POUR UNE PRISE ÉLECTRIQUE

(30) Priorität: 21.12.2012 DE 102012224256
(43) Veröffentlichungstag der Anmeldung: 23.09.2015
(73) Patentinhaber: Schneider Electric Industries SAS, 92500 Rueil-Malmaison (FR)
(72) Erfinder: GÖRLICH, Wolfgang, 53804 Much (DE); HAIN, Volker, 57581 Katzwinkel (DE); RAO, Arjun, Mysore Karnataka 570022 (IN); HOLMSTRØM, Jørn, DK-2740 Skovlunde (DK); CLAUSEN, Nicolai, DK-2765 Smørum (DK)
(74) Vertreter: Manitz, Finsterwald & Partner GbR
(86) Internationale Anmeldenummer: PCT/EP2013/077364
(87) Internationale Veröffentlichungsnummer: WO 2014/096185

(56) Entgegenhaltungen:
- EP-A2- 1 026 792
- GB-A- 2 308 510
- US-A- 4 307 925
- US-A- 5 906 515
- US-A- 5 975 925
- US-A1- 2005 094 328
- US-A1- 2010 130 074
- US-A1- 2011 177 724

## Beschreibung

Die Erfindung betrifft eine elektrische Steckdose mit einem Gerätesockel nach dem Oberbegriff des Patentanspruches 1.

Elektrische Installationsgeräte nach Art einer Steckdose sind zum Anschließen elektrischer Verbraucher mittels entsprechender Stecker an das elektrische Versorgungsnetz vorgesehen und vorzugsweise ortsfest installiert. Derartige Steckdosen umfassen eine sichtbare Abdeckung und einen im montierten Zustand unsichtbaren Gerätesockel. Üblicherweise weisen die Steckdosen bzw. die Gerätesockel einen Steckplatz oder zwei Steckplätze für die Stecker auf und können in Kombination mit anderen elektrischen Installationsgeräten zu Mehrfachelementen zusammengestellt werden. Je nach Ausführung können die Gerätesockel entweder innerhalb oder hinter einer Montagefläche, in sogenannter Unterputzanordnung, oder auf einer Montagefläche, in sogenannter Aufputzanordnung, montiert werden.

In zunehmendem Maße werden zusätzliche Funktionen in die Steckdosen integriert. Beispielsweise werden Spannungen und/oder Ströme erfasst, um Verbrauchsmessungen durchzuführen oder um bei überhöhten Werten die elektrische Verbindung zum Verbraucher unterbrechen zu können. Desweiteren werden beispielsweise drahtlose Ansteuerungen, optische und/oder akustische Anzeigen sowie Versorgungsstationen für Parallelsysteme realisiert.

Ein Aufrüsten einer installierten Steckdose mit einer zusätzlichen Funktion kann einerseits durch einen Austausch der Steckdose erfolgen oder andererseits durch einen Umbau und/oder durch eine Integration entsprechender Funktionselemente in die bestehende Steckdose. Dabei werden entsprechende Module in den Gerätesockel eingesetzt, wobei eine elektrische Kontaktierung ohne Eingriff in eine im Gerätesockel angeordnete Leiterbahnstruktur an definierten Kontaktstellen erfolgt. Schaltungstechnisch wird die Aufrüstung oft durch eine parallele Anordnung zur Versorgungsspannung realisiert, beispielsweise durch einen einfachen Abgriff an den Anschlussklemmen.

Aus Dokument EP-A-1026792 ist eine elektrische Steckdose gemäss dem Oberbegriff des Anspruch 1 bekannt.

Anwendungsfälle bei denen eine Funktionserweiterung schaltungstechnisch nur durch einen Eingriff in die bestehende Leiterbahnstruktur möglich ist, erfordern eine entsprechende Anpassung der Leiterbahnstruktur oder einen Austausch des Gerätesockels. Derartige Maßnahmen bedeuten einen erhöhten Montageaufwand und sind nicht besonders praktikabel.

Die Aufgabe der vorliegenden Erfindung besteht deshalb darin, die vorstehend genannten Nachteile zu beseitigen und einen Gerätesockel für eine elektrische Steckdose zu schaffen, der eine montagefreundliche Änderung und/oder Erweiterung von Funktionen ermöglicht.

Gelöst wird diese Aufgabe durch die im Patentanspruch 1 angegebenen Merkmale. Vorteilhafte Ausgestaltungen ergeben sich aus den Unteransprüchen.

Die Erfindung gemäß dem Patentanspruch 1 weist den Vorteil auf, dass durch die Ausbildung einer kontaktgebenden Trennstelle in einer bestehenden Leiterbahn eines Gerätesockels eine einfache und montagefreundliche Möglichkeit geschaffen wird, um funktionale Varianten zu ermöglichen, die schaltungstechnische Veränderungen der bestehenden Leiterbahnstrukturen erfordern. Die Variabilität und die Einsatzmöglichkeiten von elektrischen Steckdosen bei gleichbleibender Grundkonfiguration werden deutlich erhöht.

Erfindungsgemäß umfasst die Trennstelle eine lösbare elektrische Verbindung, wobei Enden einer unterbrochenen Leiterbahn elektrisch leitend verbunden sind. Durch Unterbrechung der elektrischen Verbindung der Leiterbahnenden an dieser Trennstelle können geänderte Funktionen realisiert werden.

Erfindungsgemäss ist an der Trennstelle ein lösbares Element angeordnet, das die Enden der unterbrochenen Leiterbahn elektrisch verbindet. Als lösbares Element eignet sich vorzugsweise ein elektrisch leitendes Stanz-Biegeteil, eine sogenannte Brücke, die auf beiden Leiterbahnenden angeordnet ist und für einen elektrisch ungefährdeten Zugriff einen isolierten Griff aufweist. Für eine mechanisch als auch elektrisch sichere Verbindung zwischen dem lösbaren Element und den Leiterbahnenden eignen sich klemmende und/oder rastende Mechanismen.

Die Trennung der Leiterbahn kann durch vollständiges Entfernen des lösbaren Elementes aus dem Gerätesockel erfolgen. In einer weiteren Ausführungsform kann das lösbare Element nach der Unterbrechung der elektrischen Verbindung mit einem Ende der Leiterbahn weiterhin verbunden bleiben und innerhalb des Gerätesockels in eine Ruheposition positioniert werden. Beispielsweise durch Verschieben auf der Leiterbahn oder durch gelenkige Anordnung des lösbaren Elementes an der Leiterbahn.

In einer weiteren Ausführungsform kann die Trennstelle aneinanderliegende Leiterbahnenden umfassen, die durch Einschieben eines elektrisch isolierenden Elementes getrennt werden. In einer speziellen Ausführungsform umfasst ein solches Element zusätzlich Funktionselemente, so dass der Einschub des Elementes zuerst das isolierende Auftrennen der Leiterbahnenden bewirken kann, während nachfolgend über die integrierten Funktionselemente eine erneute, indirekte Verbindung der Leiterbahnenden erfolgt.

Erfindungsgemäss ist das Trennen der Leiterbahn reversibel, sodass im Bedarfsfall die ursprüngliche Position der Leiterbahnenden sowie die ursprüngliche Funktion wieder erlangt werden kann. Vorzugsweise ist innerhalb der Steckdose eine Parkposition für das Element ausgebildet, in der das Element je nach Ausführung entweder vor oder nach der Verwendung platziert werden kann.

Die Erfindung ermöglicht eine montagefreundliche Separierung und/oder Änderung von Funktionen sowie eine Erweiterung mit zusätzlichen Funktionen. An der Trennstelle kann eine bestehende Funktion einer Steckdose durch Trennung der Leiterbahn ausgeschlossen werden. Durch die Trennung der bestehenden Leiterbahn können getrennte Schaltkreise geschaffen werden, die gesondert nutzbar sind. Desweiteren können an oder zwischen Leiterbahnenden an der Trennstelle Module zur Realisierung weiterer Funktionen angeordnet werden.

In einer bevorzugten Ausführung kann an der Trennstelle ein Messmodul zwischengeschaltet werden, mit dem beispielsweise eine Verbrauchsmessung erfolgen kann. Desweiteren kann bei einer bestehenden Leiterbahnstruktur mit mehreren Anschlussklemmen eine Anschlussklemme als autarker Verdrahtungspunkt separiert werden. Dies ist sowohl bei Einfachals auch bei Doppelsteckdosen möglich. Bei Doppelsteckdosen wird eine schaltungstechnische Separierung von Stromkreisen ermöglicht, sodass beispielsweise in eine schaltbare Steckdose und in eine direkt netzseitig versorgte Steckdose getrennt werden kann.

Weitere Einzelheiten, Merkmale und Vorteile der Erfindung ergeben sich aus nachfolgender Beschreibung eines bevorzugten Ausführungsbeispieles anhand der Zeichnungen.

Es zeigen:
- Figur 1: eine perspektivische Frontansicht einer Doppelsteckdose,
- Figur 2: eine perspektivische Ansicht des Gerätesockels der Doppelsteckdose aus Figur 1,
- Figur 3: eine perspektivische Ansicht des Gerätesockels aus Figur 2 mit entferntem Element,
- Figur 4: eine Leiterbahnstruktur mit eingesetztem Element,
- Figur 5a: eine Teilansicht der Leiterbahnstruktur gemäß Figur 4 mit eingesetztem Element,
- Figur 5b: eine Ansicht der Leiterbahnstruktur gemäß Figur 5a mit entferntem Element,
- Figur 6a: eine Teilansicht einer weiteren Leiterbahnstruktur mit eingesetztem Element,
- Figur 6b: die Leiterbahnstruktur gemäß Figur 6a mit entferntem Element,
- Figur 7a: eine Teilansicht einer weiteren Leiterbahnstruktur mit eingesetztem Element,
- Figur 7b: die Leiterbahnstruktur gemäß Figur 7a mit entferntem Element,
- Figur 8a: eine vergrößerte Teilansicht einer weiteren Leiterbahnstruktur mit eingesetztem Element,
- Figur 8b: die Leiterbahnstruktur gemäß Figur 8a mit gelöstem Element,
- Figur 9a: eine vergrößerte Teilansicht einer weiteren Leiterbahnstruktur mit eingesetztem Element und
- Figur 9b: die Leiterbahnstruktur gemäß Figur 9a mit gelöstem Element.

Gleiche oder gleichwirkende Bauteile sind in der nachfolgenden Beschreibung mit gleichen Bezugszeichen versehen.

Der Aufbau des erfindungsgemäßen Gerätesockels für eine elektrische Steckdose wird anhand der Figuren näher beschrieben.

In Figur 1 ist eine elektrische Steckdose 1 gezeigt, die zwei Steckplätze 2 und 3 zum Anschließen nicht dargestellter elektrischer Verbraucher mittels Stecker an das elektrische Versorgungsnetz aufweist. Die elektrische Steckdose 1 umfasst eine sichtbare Abdeckung 4 und einen im montierten Zustand unsichtbaren Gerätesockel 5, der in den Figur 2 und 3 näher dargestellt ist. Der Gerätesockel 5 ist entsprechend den zwei Steckplätzen 2 und 3 ausgestattet und an einem Tragrahmen 6 befestigt, der an einer Montagefläche, in sogenannter Unterputzanordnung, montiert werden kann.

Der Gerätesockel 5 besteht aus einem vorzugsweise mehrteiligen Kunststoffkörper 7 und weist frontseitig zugängliche Kontaktelemente 8-10 für die Steckkontakte der Stecker der elektrischen Verbraucher und rückseitig zugängliche Anschlussklemmen 11-13 für die Adern des gebäudeseitigen Leitungsnetzes auf. Die Kontaktelemente 8-10 sind vorzugsweise buchsenförmig ausgebildet, während die Anschlussklemmen 11-13 entweder als Schraubklemmen oder als schraubenlose Klemmen ausgebildet sind. Innerhalb des Gerätesockels 5 ist eine mehrteilige Leiterbahnstruktur 14 angeordnet, die aus verschiedenen Leiterbahnen 15-17 besteht und die die Anschlussklemmen 11-13 und die Kontaktelemente 8-10 elektrisch miteinander verbindet. Die Leiterbahnen 15-17 bestehen aus elektrisch leitendem Material und sind als Stanz-Biegeteil ausgebildet. Die Kontaktelemente 8-10 und die Anschlussklemmen 11-13 derselben Leitungsphase sowie des Erdungspotentials sind jeweils über eine separate Leiterbahn 15-17 elektrisch miteinander verbunden. Insoweit handelt es sich um eine herkömmliche elektrische Steckdose 1 mit zwei parallel geschalteten Steckdosen.

Es wird angestrebt, außer der vorgenannten Versorgungsfunktion mit ein und derselben Steckdose 1 auch weitere Funktionen einrichten zu können. Hierzu ist eine Trennstelle 18 innerhalb der Leiterbahnstruktur 14 des Gerätesockels 5 ausgebildet, die zum elektrischen Trennen mindestens einer Leiterbahn vorgesehen ist. Die Trennstelle 18 umfasst eine lösbare elektrische Verbindung, wobei Enden 19 und 20 einer unterbrochenen Leiterbahn 15 elektrisch leitend verbunden sind. Durch Unterbrechung der elektrischen Verbindung der Leiterbahnenden 19 und 20 an dieser Trennstelle 18 können geänderte Funktionen realisiert werden.

Dabei wird ein von außen zugängliches lösbares Element 21 benutzt, das an der Trennstelle 18 die Enden 19 und 20 der unterbrochenen Leiterbahn 15 elektrisch verbindet. Als lösbares Element 21 eignet sich ein elektrisch leitendes Stanz-Biegeteil, eine sogenannte Brücke, die auf den beiden Leiterbahnenden 19 und 20 angeordnet ist. Das lösbare Element 21 ist mit Klemmbereichen 22 und 23 ausgebildet, die eine mechanisch als auch elektrisch sichere Verbindung zwischen dem lösbaren Element 21 und den Leiterbahnenden 19 und 20 gewährleistet. Für einen elektrisch ungefährdeten Zugriff weist das lösbare Element einen isolierten Griff (24) auf (Figur 3).

Die Trennung der Leiterbahn 15 erfolgt durch vollständiges Entfernen des lösbaren Elementes 21 von der Trennstelle 18. Das Trennen der Leiterbahn 15 ist reversibel, sodass im Bedarfsfall die ursprüngliche Position der Leiterbahnenden 19 und 20 sowie die ursprüngliche Funktion wieder erlangt werden kann. Vorzugsweise ist innerhalb der Steckdose 1 eine Parkposition (nicht dargestellt) für das Element 21 ausgebildet.

Gemäß Figur 5a verbindet das lösbare Element 21 die Leiterbahnenden 19 und 20, während in der Position nach Figur 5b die Verbindung an den Leiterbahnenden 19 und 20 der Leiterbahn 15 unterbrochen ist. In der Position gemäß Figur 5b kann die getrennte Leiterbahn 15 durch ein nicht dargestelltes Modul verbunden werden, so dass beispielsweise eine Verbrauchsmessung eines angeschlossenen Verbrauchers erfolgen kann.

In dem Ausführungsbeispiel nach Figur 6a und 6b ist eine schaltungstechnische Separierung von Stromkreisen bzw. Steckplätzen dargestellt, sodass durch Lösen des Elementes 21 an der Trennstelle 18 beispielsweise in eine schaltbare Steckdose und in eine direkt netzseitig versorgte Steckdose getrennt werden kann.

In dem Ausführungsbeispiel nach Figur 7a und 7b ist eine schaltungstechnische Separierung eines autarken Anschlusspunktes dargestellt, sodass bei einer bestehenden Leiterbahnstruktur 14 mit mehreren Anschlussklemmen 11-13 durch Lösen des Elementes 21 an der Trennstelle 18 beispielsweise eine Anschlussklemme 11' als autarker Verdrahtungspunkt separiert werden kann.

In weiteren Ausführungsformen kann das lösbare Element 21 nach der Unterbrechung der elektrischen Verbindung zumindest mit einem Ende 19 der Leiterbahn 15 weiterhin verbunden bleiben und innerhalb des Gerätesockels 5 in eine Ruheposition positioniert werden. Beispielsweise durch Verschieben auf der Leiterbahn 15 (Figuren 8a und 8b) oder durch gelenkige Anordnung (Figuren 9a und 9b) des lösbares Elementes 21 auf der Leiterbahn 15.

Die vorstehende Beschreibung des Ausführungsbeispieles dient nur zu illustrativen Zwecken und nicht zum Zwecke der Beschränkung der Erfindung. Im Rahmen der Patentansprüche sind verschiedene Änderungen und Modifikationen möglich, ohne den Umfang der Erfindung zu verlassen.

### Bezugszeichenliste

- 1: Elektrische Steckdose
- 2: Steckplatz
- 3: Steckplatz
- 4: Abdeckung
- 5: Gerätesockel
- 6: Tragrahmen
- 7: Kunststoffkörper
- 8: Kontaktelement
- 9: Kontaktelement
- 10: Kontaktelement
- 11: Anschlussklemme
- 11': Anschlussklemme
- 12: Anschlussklemme
- 13: Anschlussklemme
- 14: Leiterbahnstruktur
- 15: Leiterbahn
- 16: Leiterbahn
- 17: Leiterbahn
- 18: Trennstelle
- 19: Leiterbahnende
- 20: Leiterbahnende
- 21: Lösbares Element
- 22: Klemmbereich
- 23: Klemmbereich
- 24: Griff

## Patentansprüche

1. Elektrische Steckdose mit einem Gerätesockel (5), der Anschlussklemmen (11-13) und Kontaktelemente (8-10) umfasst, die durch Leiterbahnen (15-17) elektrisch miteinander verbunden sind,
**dadurch gekennzeichnet, dass**
eine Leiterbahn (15) eine Trennstelle (18) aufweist, an der Leiterbahnenden (19, 20) lösbar und elektrisch leitend verbunden sind, wobei an der Trennstelle (18) ein Element (21) lösbar angeordnet ist, das die Leiterbahnenden (19, 20) elektrisch leitend miteinander verbindet, und
dass das Element (21) reversibel an der Trennstelle (18) anordenbar ist und einen isolierten Griff (24) aufweist.

2. Elektrische Steckdose nach Patentanspruch 1, **dadurch gekennzeichnet, dass** an der Trennstelle (18) ein Element (21) isolierend zwischen die Leiterbahnenden (19, 20) schiebbar ist.

3. Elektrische Steckdose nach einem der vorhergehenden Patentansprüche, **dadurch gekennzeichnet, dass** das Element (21) einseitig an einem Leiterbahnende (19) verbleibend lösbar an der Trennstelle (18) angeordnet ist.

4. Elektrische Steckdose nach einem der vorhergehenden Patentansprüche, **dadurch gekennzeichnet, dass** das Element (21) in einer Parkposition in der Steckdose (1) anordenbar ist.

5. Elektrische Steckdose nach einem der vorhergehenden Patentansprüche, **dadurch gekennzeichnet, dass** das Element (21) ein Stanz-Biegeteil ist.

6. Elektrische Steckdose nach einem der vorhergehenden Patentansprüche, **dadurch gekennzeichnet, dass** das Element (21) klemmend und/oder rastend auf den Leiterbahnenden (19, 20) anordenbar ist.

7. Elektrische Steckdose nach einem der vorhergehenden Patentansprüche, **dadurch gekennzeichnet, dass** an der Trennstelle (18) zwischen den Leiterbahnenden (19, 20) ein Modul anordenbar ist.

8. Elektrische Steckdose nach einem der vorhergehenden Patentansprüche, **dadurch gekennzeichnet, dass** an der Trennstelle (18) eine Separierung von Anschlussklemmen (11-13) und/oder Steckplätzen (2, 3) erfolgt.

9. Elektrische Steckdose nach einem der vorhergehenden Patentansprüche, **dadurch gekennzeichnet, dass** der Gerätesockel (5) mindestens zwei Steckplätze (2, 3) aufweist.

10. Elektrische Steckdose nach einem der vorhergehenden Patentansprüche, **dadurch gekennzeichnet, dass** an dem Gerätesockel (5) eine Abdeckung (4) und/oder ein Tragrahmen (6) befestigbar ist.

## Claims

1. An electrical socket having a socket base (5) which comprises terminals (11-13) and contact elements (8-10) which are electrically connected to one another by conductor tracks (15-17),
**characterized in that**
a conductor track (15) has a separation point (18) to which conductor track ends (19, 20) are releasably and electrically conductively connected, with an element (21) being releasably arranged at the separation point (18) and connecting the conductor track ends (19, 20) to one another in an electrically conductive manner; and
**in that** the element (21) can be reversibly arranged at the separation point (18) and has an insulated grip (24).

2. An electrical socket in accordance with claim 1, **characterized in that** an element (21) can be pushed between the conductor track ends (19, 20) in an insulating manner at the separation point (18).

3. An electrical socket in accordance with one of the preceding claims, **characterized in that** the element (21) is releasably arranged at the separation point (18) while remaining at a conductor track end (19) at one side.

4. An electrical socket in accordance with any one of the preceding claims, **characterized in that** the element (21) can be arranged in a parking position in the socket (1).

5. An electrical socket in accordance with any one of the preceding claims, **characterized in that** the element (21) is a stamped/bent part.

6. An electrical socket in accordance with any one of the preceding claims, **characterized in that** the element (21) can be arranged on the conductor track ends (19, 20) in a clamping and/or latching manner.

7. An electrical socket in accordance with any one of the preceding claims, **characterized in that** a module can be arranged between the conductor track ends (19, 20) at the separation point (18).

8. An electrical socket in accordance with any one of the preceding claims, **characterized in that** a separation of terminals (11-13) and/or of insertion points (2, 3) takes place at the separation point (18).

9. An electrical socket in accordance with any one of the preceding claims, **characterized in that** the socket base (5) has at least two insertion points (2, 3).

10. An electrical socket in accordance with any one of the preceding claims, **characterized in that** a cover (4) and/or a support frame (6) can be fastened to the socket base (5).

## Revendications

1. Prise électrique comprenant un socle (5) qui inclut des bornes de connexion (11-13) et des éléments de contact (8-10), qui sont reliés les uns aux autres sur le plan électrique par des bandes conductrices (15-17),
**caractérisée en ce que**
une bande conductrice (15) comporte un emplacement de séparation (18) au niveau duquel les extrémités (19, 20) de la bande conductrice sont reliées de façon détachable et de manière à conduire l'électricité, dans laquelle un élément (21), qui relie les extrémités (19, 20) de la bande conductrice l'une à l'autre de manière à conduire l'électricité, est agencé à l'emplacement de séparation (18), et
**en ce que** l'élément (21) est susceptible d'être agencé de façon réversible au niveau de l'emplacement de séparation (18) et comprend un moyen de préhension isolé (24).

2. Prise électrique selon la revendication 1, **caractérisée en ce qu'**un élément (21) est susceptible d'être enfilé entre les extrémités (19, 20) de la bande conductrice de manière à assurer une isolation au niveau de l'emplacement de séparation (18).

3. Prise électrique selon l'une des revendications précédentes, **caractérisée en ce que** l'élément est agencé de manière détachable au niveau de l'emplacement de séparation (18) en demeurant d'un côté à une extrémité (19) de la bande conductrice.

4. Prise électrique selon l'une des revendications précédentes, **caractérisée en ce que** l'élément (21) est susceptible d'être agencé dans une position de rangement dans la prise (1).

5. Prise électrique selon l'une des revendications précédentes, **caractérisée en ce que** l'élément (21) est une pièce poinçonnée/pliée.

6. Prise électrique selon l'une des revendications précédentes, **caractérisée en ce que** l'élément (21) est susceptible d'être agencé en coincement et/ou en enclenchement sur les extrémités (19, 20) de la bande conductrice.

7. Prise électrique selon l'une des revendications précédentes, **caractérisée en ce qu'**un module est susceptible d'être agencé à l'emplacement de séparation (18) entre les extrémités (19, 20) de la bande conductrice.

8. Prise électrique selon l'une des revendications précédentes, **caractérisée en ce qu'**une séparation des bornes de connexion (11-17) et/ou des emplacements d'embrochage (2, 3) a lieu au niveau de l'emplacement de séparation (18).

9. Prise électrique selon l'une des revendications précédentes, **caractérisée en ce que** le socle (5) comprend au moins deux emplacements d'embrochage (2, 3).

10. Prise électrique selon l'une des revendications précédentes, **caractérisée en ce qu'**un recouvrement (4) et/ou un cadre porteur (6) est susceptible d'être fixé sur le socle (5).
